# EUROPÄISCHE PATENTSCHRIFT

(11) **EP 0 792 630 B1**
(45) Veröffentlichungstag und Bekanntmachung des Hinweises auf die Patenterteilung: **07.08.2002**
(21) Anmeldenummer: 97103264.4
(22) Anmeldetag: 27.02.1997
(51) Int. Cl.: A61G 13/06, A61G 13/12

(54) **Behandlungsliege**
Treatment bed
Lit de traitement

(30) Priorität: 01.03.1996 DE 19607968
(43) Veröffentlichungstag der Anmeldung: 03.09.1997
(62) Teilanmeldung aus: 01123449.9
(73) Patentinhaber: Brustmann, Herbert, 82515 Wolfratshausen (DE)
(72) Erfinder: Brustmann, Herbert, 82515 Wolfratshausen (DE)
(74) Vertreter: Nöth, Heinz, Dipl.-Phys.

(56) Entgegenhaltungen:
- EP-A- 0 406 462
- EP-A- 0 466 967
- DE-A- 3 016 387
- FR-A- 2 585 240
- US-A- 4 041 786
- US-A- 4 387 888
- US-A- 5 275 176

## Beschreibung

Die Erfindung betrifft eine Behandlungsliege nach dem Oberbegriff des Patentanspruches 1, wie sie beispielsweise die Druckschrift US-A-4 041 786 offenbart.

Bei einer derartigen aus der DE 30 16 387 A1 bekannten Behandlungsliege besteht ein Auflagetisch aus mehreren Liegeflächenteilstücken, die gelenkig miteinander verbunden sind. Der Auflagetisch ist am oberen Ende einer vertikalen Tragsäule, die mit einem feststehenden Säulenkern und einem auf diesem axial beweglichen Säulenmantel teleskopartig ausgebildet ist, schwenkbar gelagert. Die Höhenverstellung erfolgt mittels einer in der Tragsäule vorgesehenen Höhenverstelleinrichtung, die einen Arbeitszylinder aufweist, welcher zur Höhenverstellung am Säulenmantel angreift.

Aufgabe der Erfindung ist es, eine Behandlungsliege der genannten Art zu schaffen, welche eine verbesserte Stabilität der durch die Tragsäule gewährleisteten Abstützung des Auflagetisches aufweist.

Diese Aufgabe wird erfindungsgemäß durch die kennzeichnenden Merkmale des Patentanspruches 1 gelöst.

Durch die Ausbildung des Säulenkernes aus wenigstens zwei Säulen, an denen der Säulenmantel in vertikaler Richtung verschiebbar geführt ist und die Anordnung der beiden Säulen parallel zur Längsachse des Auflagetisches, insbesondere in der Längsmittelebene des Auflagetisches erreicht man eine starre Abstützung des Arbeitstisches durch die Tragsäule am Boden.

Diese verwindungsfreie und starre Abstützung kann noch unterstützt werden durch die Ausbildung des Säulenmantels mit rechteckigem Querschnitt.

Die Lagerung des Auflagetisches an der Tragsäule kann in der Weise erfolgen, wie es aus der DE 30 16 387 A1 bekannt ist, d.h. um eine zur Längsachse des Tisches senkrechte Schwenkachse. Es ist jedoch auch möglich, eine gelenkige Lagerung vorzusehen, bei der sowohl eine Verschwenkung um die Längsachse des Auflagetisches als auch um eine Achse senkrecht dazu vorhanden ist, wie es aus der EP 0 406 462 B1 bekannt ist.

Das jeweilige Führungselement, welches mit dem Säulenmantel starr verbunden ist und eine jeweilige Säule umfaßt, kann bevorzugt zwei in unterschiedlichen Höhen angeordnete Führungsbuchsen aufweisen, welche die jeweilige Säule mit gleitendem Formschluß umfassen. Die beiden Führungsbuchsen können ferner starr, bevorzugt mit Hilfe eines Rohres, in dessen Innenseite sie formschlüssig eingesetzt sind, miteinander verbunden sein. Die Verbindung der beiden Führungsbuchsen mit dem Säulenmantel kann dann über dieses versteifend wirkende Führungsrohr, welches mit dem Säulenmantel fest, beispielsweise durch Verschweißen, verbunden ist, erfolgen.

Die oberen Enden der beiden Säulen können ferner durch ein starres Verbindungsstück miteinander verbunden sein, wobei dieses Verbindungsstück in seiner Mitte eine Durchführung für ein zur Höhenverstelleinrichtung gehöriges Hubelement, welches am Säulenmantel angreift, aufweisen kann.

Anhand der Figuren wird an Ausführungsbeispielen die Erfindung noch näher erläutert. Es zeigt:
- Fig. 1:: in schematischer Darstellung eine Seitenansicht eines Ausführungsbeispiels für die Tragsäule;
- Fig. 2:: eine schnittbildliche Darstellung der in Fig. 1 dargestellten Tragsäule;
- Fig. 3:: ein Ausführungsbeispiel für zwei den Säulenkern bildende Säulen;

Beim dargestellten Ausführungsbeispiel weist eine Tragsäule 1 einen Säulenmantel 2 auf, der einen rechteckigen Querschnitt (Fig. 2) besitzt. Dieser Säulenmantel 2 ist in vertikaler Richtung an einem Säulenkern, welcher vom Säulenmantel 2 umfaßt wird, verschiebbar gelagert. Beim Ausführungsbeispiel besteht der Säulenkern aus zwei Säulen 3 und 4 in Form von zylindrischen Führungsstäben, die fest mit einer nicht näher dargestellten Bodenplatte verbunden sind. Die beiden Säulen 3 und 4 sind mit ihren Achsen parallel oder in einer vertikalen Längsmittelebene eines Auflagetisches 7 angeordnet. In dieser Längsmittelebene liegt eine Längsachse des Auflagetisches 7.

Am oberen Ende des Säulenmantels 2 befindet sich eine gelenkige Lagerstelle für den Auflagetisch 7. Der Auflagetisch 7 besteht in bekannter Weise aus mehreren Liegeflächenteilstücken, von denen Teile zweier Liegeflächenteilstücke 27 und 28 dargestellt sind. Die Lagerstelle 29 kann in der Weise ausgebildet sein, wie es aus der DE 30 16 387 A1 oder der EP 0 406 462 B1 bekannt ist.

Zur vertikalen Führung des Säulenmantels 2 an den beiden Säulen 3 und 4 dienen Führungselemente 5 und 6, welche fest mit der Innenseite des Säulenmantels 2 verbunden sind und die beiden Säulen 3 und 4 formschlüssig umfassen. Die Führungselemente 5 und 6 werden jeweils gebildet von zwei Führungsbuchsen 12 und 13, die in unterschiedlichen Höhenpositionen angeordnet sind. Die Führungsbuchsen 12 und 13 sind über Rohre 30, 31 starr'miteinander verbunden. In bevorzugter Weise sind die Führungsbuchsen 12 und 13 formschlüssig in die Innenseiten der Rohre 30 und 31 eingesetzt.

Die beiden Hülsen 12 und 13 eines jeden Führungselements umfassen die zugehörige Säule 2 formschlüssig unter Beibehaltung gleitfähiger Oberflächenberührung, so daß die Führungshülsen 12 und 13 in vertikaler Richtung entlang der Säulen 3 und 4 geführt werden können. Der Antrieb für die Höhenverstellung wird in bekannter Weise von einer einen Arbeitszylinder, insbesondere pneumatischen Arbeitszylinder, enthaltenden Höhenverstelleinrichtung 32 bewirkt. Die Höhenverstelleinrichtung 32 wirkt über ein Hubelement 11 auf den Säulenmantel 2. Beim Anheben des Säulenmantels 2 werden die Führungselemente 5 und 6 entlang den Säulen 3 und 4 mitgeführt. Aufgrund der beiden jeweiligen formschlüssigen Verbindungen in unterschiedlichen Höhenlagen an jeder Säule 3 und 4, die von den Führungsbuchsen 12 und 13 gewährleistet werden, wird eine verwindungsfreie und starre Abstützung des Säulenmantels 2 an dem von den beiden Säulen 3 und 4 gebildeten Tragsäulenkern gewährleistet. Beim dargestellten Ausführungsbeispiel der Fig. 1 werden vier Abstützstellen durch die Führungsbuchsen 12 und 13, welche jeweils über die Versteifungsrohre 30 un 31 miteinander verbunden sind, gewährleistet.

Die Versteifungsrohre 30 und 31 sind mit der Innenseite des Säulenmantels 2 starr verbunden. Bevorzugt liegen um den Außenumfang jedes Rohres in drei Winkelpositionen Verbindungsstellen mit der Innenseite des Säulenmantels 2. Diese Verbindungsstellen 33, 34 und 35 können durch Schweißstellen gebildet sein. Sie können sich über die gesamte Länge des jeweiligen Rohres erstrecken (Fig. 2). Zwischen den beiden Säulen 3 und 4 erstreckt sich die Höhenverstelleinrichtung 32 mit ihrem Hubzylinder. Die Höhenverstelleinrichtung 32 kann in der Weise ausgebildet sein, wie es aus der DE 30 16 387 A1 oder EP 0 466 967 B1 bekannt ist.

Am unteren Ende an den beiden Schmalseiten des rechteckigen Säulenmantels 2 sind Abstützstellen 36, 37 für in bekannter Weise mit den Liegeflächenteilstücken (Oberschenkel teilstück 27 und Brustteilstück 28) in bekannter Weise (DE 30 16 387 A1 oder EP 0 466 967 B1) verbundenen Arbeitszylinder vorhanden.

Wie die Fig. 3 zeigt, können die oberen Enden der beiden Säulen 3 und 4 durch ein starres Verbindungselement 9 fest miteinander verbunden sein. Das starre Verbindungselement 9 besitzt an seinen Enden keilförmige Flächen 15, die mit Formschluß auf entsprechende keilförmige Flächen 14 an den Enden der Säulen 3 und 4 aufgesetzt sind. Durch diese keilförmigen Querverbinder erreicht man einen spielfreien Paßsitz des balkenförmigen Verbindungselementes 9 mit gutem Formschluß an den Enden der beiden Säulen 3 und 4. Mit Hilfe von Befestigungsschrauben werden die beiden Enden des Verbindungselementes 9 mit den oberen Säulenenden verbunden.

In der Mitte besitzt das Verbindungselement 9 eine Führungseinrichtung 10 zur Durchführung des die Hubbewegung auf den Säulenmantel 2 übertragenden Hubelementes 11. Es kann sich hier um den Außenmantel des Arbeitszylinders der Höhenverstelleinrichtung 32 handeln. Durch das starre Verbindungselement 9 wird eine zusätzliche Stabilisierung des Säulenkerns erreicht.

## Patentansprüche

1. Behandlungsliege mit einem aus Liegeflächenteilen bestehende Auflagetisch, einer vertikalen Tragsäule, die mit einem feststehenden Säulenkern und einem auf diesem axial beweglichen Säulenmantel teleskopartig ausgebildet ist, einer am oberen Säulenmantelende vorgesehenen Lagerstelle für den Auflagetisch und einer in der Tragsäule vorgesehenen einen Arbeitszylinder aufweisende Höhenverstelleinrichtung, die zur Höhenverstellung am Säulenmantel angreift, wobei der Säulenkern aus wenigstens zwei Säulen (3, 4) besteht,
**dadurch gekennzeichnet,**
**daß** der Säulenmantel (2) über, den jeweiligen Säulenumfang umfassende Führungselemente (5, 6), welche fest mit dem Säulenmantel (2) verbunden sind am den Säulen (3, 4) geführt ist und daß die Anordnung der beiden Säulen (3, 4) parallel zur Längsachse (8) des Auflagetisches (7) ist.

2. Behandlungsliege nach Anspruch 1, **dadurch gekennzeichnet, daß** die oberen Enden der beiden Säulen (3, 4) über ein starres parallel zur Längsachse des Auflagetisches (7) verlaufendes Verbindungselement (9) miteinander verbunden sind.

3. Behandlungsliege nach Anspruch 2, **dadurch gekennzeichnet, daß** das starre Verbindungselement (9) eine Führungseinrichtung (10) für ein am Säulenmantel (2) angreifendes Hubelement (11) aufweist.

4. Behandlungsliege nach Anspruch 2 oder 3, **dadurch gekennzeichnet, daß** das Verbindungselement (9) und die oberen Säulenenden über keilförmige Verbindungsflächen (14, 15) miteinander verbunden sind.

5. Behandlungsliege nach einem der Ansprüche 1 bis 4, **dadurch gekennzeichnet, daß** das jeweilige Führungselement (5, 6) wenigstens zwei in unterschiedlicher Höhe angeordnete Führungsbuchsen (12, 13) aufweist, welche die jeweilige Säule (3, 4) mit gleitendem Formschluß umfassen.

6. Behandlungsliege nach Anspruch 5, **dadurch gekennzeichnet, daß** die der jeweiligen Säule (3, 4) zugeordneten Führungsbuchsen (12, 13) starr miteinander verbunden sind.

7. Behandlungsliege nach einem der Ansprüche 1 bis 6, **dadurch gekennzeichnet, daß** der Säulenmantel (2) einen rechteckigen Querschnitt aufweist.

## Claims

1. A treatment couch including a support table comprising couch surface portions, a vertical support pillar which is formed with a stationary pillar core and a pillar casing which is axially movable thereon, a mounting location provided at the upper end of the pillar casing for the support table, and a height adjusting device which is provided in the support pillar and which has a working cylinder and which for height adjustment engages the pillar casing, wherein the pillar core comprises at least two pillars (3, 4), **characterised in that** the pillar casing (2) is guided on the pillars (3, 4) by way of guide elements (5, 6) which embrace the respective pillar periphery and which are fixedly connected to the pillar casing (2) and that the arrangement of the two pillars (3, 4) is parallel to the longitudinal axis (8) of the support table (7).

2. A treatment couch according to claim 1 **characterised in that** the upper ends of the two pillars (3, 4) are connected together by way of a rigid connecting element (9) which extends parallel to the longitudinal axis of the support table (7).

3. A treatment couch according to claim 2 **characterised in that** the rigid connecting element (9) has a guide device (10) for a stroke element (11) which engages the pillar casing (2).

4. A treatment couch according to claim 2 or claim 3 **characterised in that** the connecting element (9) and the upper pillar ends are connected together by way of wedge-shaped connecting surfaces (14, 15).

5. A treatment couch according to one of claims 1 to 4 **characterised in that** the respective guide element (5, 6) has at least two guide bushes (12, 13) which are arranged at different heights and which embrace the respective pillar (3, 4) in sliding positively locking relationship therewith.

6. A treatment couch according to claim 5 **characterised in that** the guide bushes (12, 13) associated with the respective pillar (3, 4) are rigidly connected together.

7. A treatment couch according to one of claims 1 to 6 **characterised in that** the pillar casing (2) is of a rectangular cross-section.

## Revendications

1. Divan de traitement comportant une table d'appui composée d'éléments de surface de divan, une colonne porteuse verticale réalisée de façon télescopique avec un coeur de colonne stationnaire et une chemise de colonne mobile axialement sur ce dernier, un point d'appui pour la table prévu sur l'extrémité supérieure de la chemise de colonne, et un dispositif de déplacement en hauteur qui présente un cylindre moteur prévu dans la colonne porteuse et attaque la chemise de colonne pour le déplacement en hauteur, le coeur de colonne se composant d'au moins deux colonnes,
**caractérisé en ce que**
la chemise de colonne (2) est guidée sur les colonnes (3, 4) par l'intermédiaire d'éléments de guidage (5, 6) enveloppant les pourtours de colonnes respectifs et reliés fixement à la chemise de colonne (2), et que l'agencement des deux colonnes (3, 4) est parallèle à l'axe longitudinal (8) de la table d'appui (7).

2. Divan de traitement suivant la revendication 1, **caractérisé en ce que** les extrémités supérieures des deux colonnes (3, 4) sont reliées entre elles par l'intermédiaire d'un élément de jonction (9) rigide s'étendant parallèlement à l'axe longitudinal de la table d'appui (7).

3. Divan de traitement suivant la revendication 2, **caractérisé en ce que** l'élément de jonction (9) rigide présente un dispositif de guidage (10) pour un élément de levage (11) attaquant la chemise de colonne (2).

4. Divan de traitement suivant l'une des revendications 2 et 3, **caractérisé en ce que** l'élément de jonction (9) et les extrémités supérieures de colonnes sont reliés entre eux par l'intermédiaire de surfaces de liaison cunéiformes (14, 15).

5. Divan de traitement suivant l'une des revendications 1 à 4, **caractérisé en ce que** chaque élément de guidage (5, 6) présente au moins deux douilles de guidage (12, 13) disposées à une hauteur différente, qui enveloppent la colonne correspondante (3, 4) avec coopération de forme glissante.

6. Divan de traitement suivant la revendication 5, **caractérisé en ce que** les douilles de guidage (12, 13) associées à chaque colonne (3, 4) sont reliées rigidement entre elles.

7. Divan de traitement suivant l'une des revendications 1 à 6, **caractérisé en ce que** la chemise de colonne (2) présente une section transversale rectangulaire.
